# EUROPÄISCHE PATENTSCHRIFT

(11) **EP 1 387 003 B1**
(45) Veröffentlichungstag und Bekanntmachung des Hinweises auf die Patenterteilung: **15.03.2006**
(21) Anmeldenummer: 03450166.8
(22) Anmeldetag: 09.07.2003
(51) Int. Cl.: E01B 27/17

(54) **Stopfmachine**
Tamping machine
Bourreuse

(30) Priorität: 29.07.2002 AT 50702 U
(43) Veröffentlichungstag der Anmeldung: 04.02.2004
(73) Patentinhaber: Franz Plasser Bahnbaumaschinen-Industriegesellschaft m.b.H., 1010 Wien (AT)
(72) Erfinder: Theurer, Josef, 1010 Wien (AT); Peitl, Friedrich, 4020 Linz (AT)

(56) Entgegenhaltungen:
- US-A- 4 632 037

## Beschreibung

Die Erfindung betrifft eine Stopfmaschine gemäß den im Oberbegriff der Ansprüche 1 und 2 angeführten Merkmalen sowie ein Verfahren.

Derartige im Arbeitseinsatz kontinuierlich verfahrende Stopfmaschinen sind beispielsweise durch US 4 632 037 bekannt. Dabei liegt der besondere Vorteil darin, daß der eine wesentlich größere Masse aufweisende Maschinenrahmen nicht bei jeder zu unterstopfenden Schwelle gestoppt und anschließend sofort wieder beschleunigt werden muß. Die schrittweise Vorfahrt beschränkt sich auf den die Arbeitsaggregate tragenden Aggregatrahmen, der mit dem Maschinenrahmen verbunden und relativ zu diesem verschiebbar ausgebildet ist. Die Verschiebung erfolgt einerseits durch einen im Fahrwerk des Aggregatrahmens integrierten Fahrantrieb und andererseits durch einen Maschinen- und Aggregatrahmen miteinander verbindenden Hydraulikzylinder.

Die Aufgabe der vorliegenden Erfindung liegt nun in der Schaffung einer Maschine der gattungsgemäßen Art, mit der eine verbesserte Beschleunigung des Aggregatrahmens erzielbar ist.

Erfindungsgemäß wird diese Aufgabe mit einer Maschine der eingangs genannten Art durch die im Kennzeichen von Ansprüchen 1 und 2 angeführten Merkmale gelöst.

Ein derartig ausgebildeter Beschleunigungsantrieb kommt quasi als Impulsgeber zur optimalen Unterstützung und Beschleunigung der Anfahrbewegung des Aggregatrahmens zur Wirkung. Nach der Anfangsbeschleunigung erfolgt die weitere Vorfahrt in optimaler Weise ausschließlich durch den im Fahrwerk des Aggregatrahmens integrierten Fahrantrieb.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
- Fig. 1: eine vereinfachte Seitenansicht einer Stopfmaschine,
- Fig. 2 und 3: je eine vergrößerte Draufsicht auf einen Teil des Maschinen- und Aggregatrahmens, und
- Fig. 4: eine weitere Ausführungsform in schematisierter Draufsicht.

Eine in Fig. 1 ersichtliche Stopfmaschine 1 weist einen Maschinenrahmen 2 auf, der endseitig je durch ein Schienenfahrwerk 3 auf einem aus Schwellen 4 und Schienen 5 gebildeten Gleis 6 verfahrbar ist. Dazu ist die Maschine mit einem Motor 7 und einem Fahrantrieb 8 ausgestattet. In einer Arbeitskabine 9 befindet sich eine Steuereinrichtung 10.

Zwischen den beiden Schienenfahrwerken 3 des Maschinenrahmens 2 ist ein Aggregatrahmen 11 angeordnet, der an einem - bezüglich einer Arbeits- bzw. Maschinenlängsrichtung 12 - hinteren Ende 13 mit einem Fahrwerk 14 ausgestattet ist. An einem vorderen Ende 15 sind zwei in Maschinenquerrichtung einander gegenüberliegende Rahmenträger 16 vorgesehen, die in Rahmenabstützungen 17 längsverschiebbar gelagert sind. Unmittelbar vor dem mit einem eigenen Aggregatfahrantrieb 18 ausgestatteten Fahrwerk 14 ist ein Stopfaggregat 19 vorgesehen, das zur gleichzeitigen Unterstopfung von drei Schwellen 4 ausgebildet ist. Dem Stopfaggregat 19 ist ein -Gleishebeaggregat 20 vorgeordnet, beide Aggregate 19, 20 sind höhenverstellbar mit dem Aggregatrahmen 11 verbunden.

Wie in Fig. 1 und 2 ersichtlich, ist zwischen hinterem Ende 13 des Aggregatrahmens 11 und dem Maschinenrahmen 2 ein als Hydraulikzylinder ausgebildeter Beschleunigungsantrieb 21 vorgesehen, der über eine Antriebsbefestigung 22 starr und ausschließlich mit dem Maschinenrahmen 2 verbunden ist. An einem freien Kolbenende 23 des Beschleunigungsantriebes 21 ist ein Abstützstempel 24 zur temporären Anlage am Aggregatrahmen 11 vorgesehen. Ein Maximalhub m des Beschleunigungsantriebes 21 beträgt vorzugsweise 800 mm und ist kleiner als ein maximaler Verschiebeweg a zwischen Maschinen- und Aggregatrahmen 2,11.

Zur weiteren Unterstützung der Anfahrbeschleunigung des Aggregatrahmens 11 ist noch ein zweiter Beschleunigungsantrieb 25 mit einem Abstützstempel 26 vorgesehen, der über eine Antriebsbefestigung 27 mit dem Maschinenrahmen 2 verbunden ist. Ein Maximalhub dieses zweiten Beschleunigungsantriebes 25 beträgt lediglich 120 mm. Zwischen beiden Beschteunigungsantrieben 21, 25 ist ein Federpuffer 28 mit dem Maschinenrahmen 2 verbunden.

Während sich der Maschinenrahmen 2 im Arbeitseinsatz kontinuierlich in Arbeitsrichtung 12 weiterbewegt, setzt sich die Bewegung des Aggregatrahmens 11 - in Relation zum Maschinenrahmen 2 - aus einer raschen Vorwärtsbeschleunigung und einem örtlichen Stillstand zu Durchführung einer Unterstopfung zusammen. Die Vorwärtsbeschleunigung erfolgt ausgehend von einer hinteren Endposition (in Fig.1 und 2 mit vollen Linien dargestellt) zu einer vorderen Endposition (s. strichpunktierte Linien). Um bei der Anfangsbeschleunigung den Aggregatfahrantrieb 18 zu unterstützen, erfolgt eine Beaufschlagung der beiden Beschleunigungsantriebe 21, 25. Diese drücken den Aggregatrahmen 11 in Richtung zur vorderen Endposition (s. Pfeil 30), wonach sich nach Erreichen des jeweiligen Maximalhubes die Abstützstempel 24, 26 automatisch vom Aggregatrahmen 11 lösen. Dieser wird schließlich mit Hilfe des Aggregatfahrantriebes 18 noch bis zur vorderen Endposition weiterbewegt (s. strichpunktierte Linie in Fig.1).

Durch den örtlichen Stillstand des Aggregatrahmens 11 während der Unterstopfung kommt es zu einer allmählichen Anlage des in der vorderen Endstellung befindlichen Abstützstempels 24 an den Aggregatrahmen 11, der in weiterer Folge eine mit dem Abstützstempel 24 verbundene, in einer drucklosen Schwimmstellung befindliche Kolbenstange 29 in die Ausgangsstellung zurückbewegt. Analog dazu wird auch der zweite Abstützstempel 26 zurückbewegt. Sobald die hintere Endposition des Aggregatrahmens 11 erreicht ist, beginnt unter Beaufschlagung der beiden Beschleunigungsantriebe 21, 25 und des Aggregatfahrantriebes 18 wiederum ein neuer Verschiebezyklus für den Aggregatrahmen 11.

In Fig. 4 ist schematisch eine weitere Ausführungsform der Erfindung dargestellt, bei der die Beschleunigungsantriebe 21,25 auf dem Aggregatrahmen 11 befestigt sind und die Abstützstempel 24 sich am Maschinenrahmen 2 abstützen.

## Patentansprüche

1. Stopfmaschine (1) zum Unterstopfen von Schwellen (4) eines Gleises (6), mit einem auf zwei Schienenfahrwerken (3) abgestützten, sich in einer Maschinenlängsrichtung erstreckenden Maschinenrahmen (2) und einem zwischen den Schienenfahrwerken (3) angeordneten Aggregatrahmen (11), der über ein Fahrwerk (14) mit einem Aggregatfahrantrieb (18) am Gleis verfahrbar und über eine Rahmenabstützung (17) längsverschiebbar mit dem Maschinenrahmen (2) verbunden ist und zur Unterstützung des Aggregatfahrantriebes (18) durch einen Beschleunigungsantrieb (21) in Maschinenlängsrichtung verschiebbar ist und zwischen Fahrwerk (14) und Rahmenabstützung (17) ein höhenverstellbares Stopfaggregat (19) sowie ein Gleishebeaggregat (20) aufweist, wobei der Beschleunigungsantrieb (21) durch eine Antriebsbefestigung (22) starr mit dem Maschinenrahmen (2) verbunden is, **dadurch gekennzeichnet, daß** der Beschleunigungsantrieb an einem Kolbenende (23) einen Abstützstempel (24) zur temporären Anlage am Aggregatrahmen (11) aufweist, wobei ein Maximalhub m des Beschleunigungsantriebes (21) kleiner ist als ein maximaler Verschiebeweg a zwischen Maschinen- und Aggregatrahmen (2,11).

2. Stopfmaschine (1) zum Unterstopfen von Schwellen (4) eines Gleises (6), mit einem auf zwei Schienenfahrwerken (3) abgestützten, sich in einer Maschinenlängsrichtung erstreckenden Maschinenrahmen (2) und einem zwischen den Schienenfahrwerken (3) angeordneten Aggregatrahmen (11), der über ein Fahrwerk (14) mit einem Aggregatfahrantrieb (18) am Gleis verfahrbar und über eine Rahmenabstützung (17) längsverschiebbar mit dem Maschinenrahmen (2) verbunden ist und zur Unterstützung des Aggregatfahrantriebes (18) durch einen Beschleunigungshydraulikantrieb (21) in Maschinenlängsrichtung verschiebbar ist und zwischen Fahrwerk (14) und Rahmenabstützung (17) ein höhenverstellbares Stopfaggregat (19) sowie ein Gleishebeaggregat (20) aufweist, wobei der Beschleunigungshydraulikantrieb (21) durch eine Antriebsbefestigung (22) starr mit dem Aggregatrahmen (11) verbunden ist, **dadurch gekennzeichnet, daß** der Beschleunigungshydraulikantrieb an einem Kolbenende (23) einen Abstützstempel (24) zur temporären Anlage am Maschinenrahmen (2) aufweist, wobei ein Maximalhub m des Beschleunigungsantrieb (21) kleiner ist als ein maximaler Verschiebeweg a zwischen Maschinen- und Aggregatrahmen (2,11).

3. Verfahren zur Unterstützung einer Relativverschiebung zwischen einem kontinuierlich in einer Arbeitsrichtung (12) verfahrenden Maschinenrahmen (2) und einem mit Hilfe eines Beschleunigungsantriebes (21) relativ zu diesem in der Arbeitsrichtung (12) verschiebbaren Aggregatrahmen (11), wobei ein Verschiebezyklus aus einer Vorschiebebewegung in Arbeitsrichtung (12) und einem anschließenden örtlichen Stillstand des Aggregatrahmens (11) bei kontinuierlicher Weiterfahrt des Maschinenrahmen (2) zusammengesetzt ist, **gekennzeichnet durch** folgende Verfahrensschritte:
a) gemeinsame Beaufschlagung eines Aggregatfahrantriebes (18) und des Beschleunigungsantriebes (21) für eine Vorschiebebewegung eines auf dem Aggregatrahmen (11) anliegenden Abstützstempels (24) mitsamt dem Aggregatrahmen (11) von einer Ausgangsstellung in eine Endstellung,
b) Loslösen des Abstützstempels (24) vom Aggregatrahmen (11) und dessen Weiterbewegung **durch** den Aggregatfahrantrieb (18),
c) Umschalten des Hydraulikantriebes (21) in eine Schwimmstellung,
d) Auffahren des **durch** die kontinuierliche Weiterfahrt des Maschinenrahmens (2) vorwärtsbewegten Abstützstempels (24) auf den - zur Durchführung einer Gleisunterstopfung örtlich stillstehenden - Aggregatrahmen (11)
e) automatische Rückführung des Abstützstempels (24) in die Ausgangsstellung auf Grund der Relativverschiebung des Maschinenrahmens (2) zum örtlich stillstehenden Aggregatrahmen (11).

## Claims

1. A tamping machine (1) for tamping sleepers (4) of a track (6), including a machine frame (2), supported on two on-track undercarriages (3) and extending in a longitudinal direction of the machine, and a sub-frame (11), arranged between the on-track undercarriages (3), which is mobile on the track by means of an undercarriage (14) having a unit motive drive (18) and is longitudinally displaceably connected to the machine frame (2) by means of a frame support (17) and, for assisting the unit motive drive (18), is displaceable in the longitudinal direction of the machine by means of an acceleration drive (21) and comprises, between the undercarriage (14) and the frame support (17), a vertically adjustable tamping unit (19) and a track lifting unit (20), wherein the acceleration drive (21) is rigidly connected to the machine frame (2) by means of a drive fastening (22), **characterized in that** the acceleration drive comprises, at a piston end (23), a bracing plunger (24) for temporary application to the sub-frame (11), wherein a maximum stroke m of the acceleration drive (21) is shorter than a maximum displacement path a between the machine- and the sub-frame (2,11).

2. A tamping machine (1) for tamping sleepers (4) of a track (6), including a machine frame (2), supported on two on-track undercarriages (3) and extending in a longitudinal direction of the machine, and a sub-frame (11), arranged between the on-track undercarriages (3), which is mobile on the track by means of an undercarriage (14) having a unit motive drive (18) and is longitudinally displaceably connected to the machine frame (2) by means of a frame support (17) and, for assisting the unit motive drive (18), is displaceable in the longitudinal direction of the machine by means of a hydraulic acceleration drive (21) and comprises, between the undercarriage (14) and the frame support (17), a vertically adjustable tamping unit (19) and a track lifting unit (20), wherein the hydraulic acceleration drive (21) is rigidly connected to the sub-frame (11) by means of a drive fastening (22), **characterized in that** the hydraulic acceleration drive comprises, at a piston end (23), a bracing plunger (24) for temporary application to the machine frame (2), wherein a maximum stroke m of the acceleration drive (21) is shorter than a maximum displacement path a between the machine- and the sub-frame (2,11).

3. A method of assisting a relative displacement between a machine frame (2), moving continuously in an operating direction (12), and a sub-frame (11) displaceable in the operating direction (12) relative to the machine frame (2) with the aid of an acceleration drive (21), wherein a displacement cycle is composed of an advancing motion in the operating direction (12) and a subsequent local stoppage of the sub-frame (11) while the machine frame (2) moves on continuously, **characterized by** the following method steps:
a) simultaneous actuation of a unit motive drive (18) and the acceleration drive (21) for a forward displacement motion of a bracing plunger (24), touching the sub-frame (11), together with the sub-frame (11) from an initial position to an end position,
b) detaching the bracing plunger (24) from the sub-frame (11) and moving the latter onward by means of the unit motive drive (18),
c) switching the hydraulic drive (21) to a floating position,
d) running the bracing plunger (24), moved forward as a result of the continuous advance of the machine frame (2), up against the sub-frame (11) which is stopped locally for carrying out a track tamping operation,
e) automatic return of the bracing plunger (24) into the initial position due to the displacement of the machine frame (2) relative to the locally stopped sub-frame (11).

## Revendications

1. Bourreuse (1) servant au bourrage des traverses (4) d'une voie ferrée (6), avec un châssis de machine (2) s'appuyant sur deux boggies (3) et s'étendant dans le sens longitudinal de la machine et un châssis de groupe (11) disposé entre les boggies (3) et qui peut être déplacé sur la voie ferrée relié grâce à un boggie (14) avec un mécanisme d'avancement de à un boggie (14) avec un mécanisme d'avancement de groupe (18), qui est relié avec le châssis de machine (2) via un appui de châssis (17) de manière à pouvoir coulisser longitudinalement, qui peut coulisser dans le sens longitudinal de la machine grâce à un entraînement d'accélération (21) afin de soutenir le mécanisme d'avancement du groupe (18) et qui présente, entre le boggie (14) et l'appui de châssis (17), un groupe de bourrage (19) réglable en hauteur ainsi qu'un groupe de levage de voie ferrée (20), l'entraînement d'accélération (21) étant relié rigidement avec le châssis de machine (2) par une fixation d'entraînement (22), **caractérisée en ce que** l'entraînement d'accélération présente, à une extrémité de piston (23), un poussoir d'appui (24) servant au contact temporaire sur le châssis de groupe (11), une course maximale m de l'entraînement d'accélération (21) étant inférieure au déplacement de coulissement maximal a entre les châssis de machine et de groupe (2, 11).

2. Bourreuse (1) servant au bourrage des traverses (4) d'une voie ferrée (6), avec un châssis de machine (2) s'appuyant sur deux boggies (3) et s'étendant dans le sens longitudinal de la machine et un châssis de groupe (11) disposé entre les boggies (3) et qui peut être déplacé sur la voie ferrée relié grâce à un boggie (14) avec un mécanisme d'avancement de groupe (18), qui est relié avec le châssis de machine (2) via un appui de châssis (17) de manière à pouvoir coulisser longitudinalement, qui peut coulisser dans le sens longitudinal de la machine grâce à un entraînement hydraulique d'accélération (21) afin de soutenir le mécanisme d'avancement du groupe (18) et qui présente, entre le boggie (14) et l'appui de châssis (17), un groupe de bourrage (19) réglable en hauteur ainsi qu'un groupe de levage de voie ferrée (20), l'entraînement hydraulique d'accélération (21) étant relié rigidement avec le châssis de groupe (11) par une fixation d'entraînement (22), **caractérisée en ce que** l'entraînement hydraulique d'accélération présente, à une extrémité de piston (23), un poussoir d'appui (24) servant au contact temporaire sur le châssis de machine (2), une course maximale m de l'entraînement d'accélération (21) étant inférieure au déplacement de coulissement maximal a entre les châssis de machine et de groupe (2, 11).

3. Procédé servant à soutenir un coulissement relatif entre un châssis de machine (2) se déplaçant en continu dans un sens de travail (12) et un châssis de groupe (11) pouvant coulisser par rapport à celui-ci dans le sens de travail (12) à l'aide d'un entraînement d'accélération (21), un cycle de coulissement étant composé d'un mouvement de coulissement dans le sens de travail (12) suivi d'un arrêt sur place du châssis de groupe (11) alors que le châssis de machine (2) continue à se déplacer, **caractérisé par** les étapes de procédé suivantes :
a) une commande commune d'un mécanisme d'avancement de groupe (18) et de l'entraînement d'accélération (21) pour un mouvement coulissant d'un poussoir d'appui (24) en contact sur le châssis de groupe (11) conjointement avec le châssis de groupe (11) à partir d'une position initiale vers une position finale,
b) un détachement du poussoir d'appui (24) du châssis de groupe (11) et sa poursuite de mouvement grâce au mécanisme d'avancement de groupe (18),
c) une commutation de l'entraînement hydraulique (21) dans une position flottante,
d) une avancée du poussoir d'appui (24) déplacé vers l'avant suite à l'avance continue du châssis de machine (2) jusqu'au châssis de groupe (11), se trouvant à l'arrêt sur place pour procéder à un bourrage de voie ferrée,
e) un recul automatique du poussoir d'appui (24) dans la position initiale en raison du coulissement relatif du châssis de machine (2) par rapport au châssis de groupe (11) se trouvant à l'arrêt sur place.
